# EUROPÄISCHE PATENTSCHRIFT

(11) **EP 3 300 035 B1**
(45) Veröffentlichungstag und Bekanntmachung des Hinweises auf die Patenterteilung: **26.06.2019**
(21) Anmeldenummer: 17188512.2
(22) Anmeldetag: 30.08.2017
(51) Int. Cl.: G07C 9/00

(54) **SICHERHEITSEINRICHTUNG, BESTEHEND AUS EINER ALARMEINRICHTUNG UND EINER ZUGANGSKONTROLLEINRICHTUNG**
SAFETY DEVICE, CONSISTING OF AN ALARM DEVICE AND AN ACCESS CONTROL DEVICE
DISPOSITIF DE SÉCURITÉ COMPRENANT UN DISPOSITIF D'ALARME ET UN DISPOSITIF DE COMMANDE D'ACCÈS

(30) Priorität: 23.09.2016 DE 202016005825 U
(43) Veröffentlichungstag der Anmeldung: 28.03.2018
(73) Patentinhaber: ASTRA Gesellschaft für Asset Management mbH & Co. KG, 30890 Barsinghausen (DE)
(72) Erfinder: Stobbe, Anatoli, 30890 Barsinghausen (DE)
(74) Vertreter: Patentanwälte Thömen & Körner

(56) Entgegenhaltungen:
- EP-A1- 3 007 139
- DE-A1- 3 928 107
- DE-A1- 19 906 879

## Beschreibung

Die Erfindung betrifft eine Sicherheitseinrichtung, bestehend aus einer Alarmeinrichtung und einer Zugangskontrolleinrichtung nach dem Oberbegriff des Anspruchs 1. Eine solche Sicherheitseinrichtung ist beispielsweise aus der DE 199 06 879 A1 bekannt.

Da bei höherwertigen Objekten sowohl eine Alarmeinrichtung als auch eine Zugangskontrolleinrichtung üblich sind, kann es für Benutzer eine lästige Behinderung darstellen, beim Zugangswunsch sowohl die Scharf-/Unscharfschalteinrichtung der Alarmanlage als auch die Zugangskontrolleinrichtung über verschiedene Eingabegeräte bedienen zu müssen.

Der Erfindung liegt die Aufgabe zugrunde, eine Sicherheitseinrichtung, bestehend aus einer Alarmeinrichtung und einer Zugangskontrolleinrichtung bedienungsfreundlicher auszugestalten.

Diese Aufgabe wird bei einer Sicherheitseinrichtung nach dem Oberbegriff des Anspruchs 1 durch die Merkmale dieses Anspruchs gelöst.

Weiterbildungen und vorteilhafte Ausgestaltungen ergeben sich aus den Unteransprüchen.

Zur Scharf-/Unscharfschaltung einer Alarmanlage mit berührungsloser Scharf-/Unscharfschalteinrichtung verwendet ein berechtigter Benutzer einen Benutzer-Transponder in Form einer Karte oder eines Schlüsselanhängers, der vor ein Eingabegerät gehalten wird. Bei einem ersten Vorhalten des Transponders wird vorübergehend eine Statusmeldung ausgegeben, die die Zustände "unscharf", "scharf", "scharf plus Brand oder Einbruch" anzeigt. Wenn der Zustand beibehalten werden soll, darf der Transponder innerhalb eines vorgegebenen Zeitfensters nicht erneut vorgehalten werden. Soll hingegen der Zustand geändert werden, wird durch erneutes Vorhalten des Transponders innerhalb des festgelegten Zeitfensters ein Schaltbefehl übergeben. War vorher der Zustand "scharf", bewirkt der Schaltbefehl das Umschalten in den Zustand "unscharf". War vorher der Zustand "unscharf", erfolgt zunächst eine Abfrage der Melder der Alarmanlage auf geöffnete Türen oder Fenster oder anwesende Personen. Werden keine geöffneten Türen oder Fenster oder anwesende Personen festgestellt, bewirkt der Schaltbefehl das Umschalten in den Zustand "scharf". Anderenfalls bleibt der Zustand "unscharf". Nach Abschluss eines erfolgreichen oder erfolglosen Schaltbefehls wird ebenfalls der dann geltende Zustand, also "scharf", "unscharf" oder weiter "unscharf" vorübergehend angezeigt.

Mittels eines Programmier-Transponders können außerdem Programmierungen vorgenommen werden, z. B. die Zulassung weiterer Benutzer-Transponder oder die Löschung bisheriger Benutzer-Transponder.

Weitere Anzeige- und Eingabemöglichkeiten sind für die Scharf-/Unscharfschalteinrichtung üblicherweise nicht vorgesehen und aus Sicherheitsgründen auch nicht zulässig. Um unzulässige Anzeige- und Eingabemöglichkeiten der Alarmeinrichtung trotz des gemeinsamen Eingabegeräts der Zugangskontrolleinrichtung und der Alarmeinrichtung auszuschließen, ist die Scharf-/Unscharfschalteinrichtung der Alarmeinrichtung mit einer Schnittstelle ausgestattet, die sowohl mit dem Auswerte- und Steuergerät als auch dem Eingabegerät der Zugangskontrolleinrichtung gekoppelt ist. Durch diese Schnittstelle wird die Scharf-/Unscharfschalteinrichtung von vordefinierten unzulässigen Ein- und Ausgangssignalen geblockt.

Vorzugsweise entspricht die Alarmeinrichtung dem aktuellen Regelwerk der VdS Schadenverhütung GmbH in Deutschland oder in einem anderen Staat dem Regelwerk einer vergleichbaren Organisation, wobei Ein- und Ausgangssignale der Scharf-/Unscharfschalteinrichtung auf im Regelwerk festgelegte Statusmeldungen, Schaltbefehle und Programmierbefehle beschränkt sind und die Scharf-/Unscharfschalteinrichtung durch die Schnittstelle von anderen Ein- und Ausgangssignalen, die inkompatibel mit denen im Regelwerk festgelegten Statusmeldungen, Schaltbefehlen und Programmierbefehlen sind, geblockt ist.

Alarmeinrichtungen zum Schutz vor Brand- und Einbruchsschäden müssen in Deutschland bei höherwertigen Objekten dem Regelwerk der VdS Schadenverhütung GmbH entsprechen und von diesem Unternehmen zertifiziert sein, damit bei einem bestehenden Versicherungsschutz im Schadensfall die zuständige Versicherung vertragsgemäß den finanziellen Schaden ausgleicht. Das Regelwerk ist sehr umfangreich, damit einerseits eine hohe Zuverlässigkeit und Sicherheit der Alarmeinrichtung gewährleistet ist und andererseits bei einzelnen Abweichungen vom Regelwerk die Versicherung eine einfache Möglichkeit hat, sich auf Leistungsfreiheit zu berufen. Um diesen Fall möglichst auszuschließen, liegt es im Interesse des Versicherungsnehmers, das Regelwerk unbedingt einzuhalten.

Die Trennung der Eingabegeräte war in der Vergangenheit erforderlich, um eine mögliche Verletzung des strengen Regelwerks der VdS Schadenverhütung GmbH nicht zu gefährden. Zukünftig wird jedoch eine Kombination von Alarmeinrichtungen mit z. B. Zugangskontrolleinrichtungen in Aussicht gestellt, wenn die Alarmeinrichtung weiterhin kompatibel mit dem Regelwerk der VdS Schadenverhütung GmbH ist.

Die Entkopplungs- oder Blockfunktion der Schnittstelle bewirkt, dass weiterhin nur die zugelassenen Zustände und Befehle von der Scharf-/Unscharfschalteinrichtung verarbeitet werden können, wie sie auch vor der Kombination mit Teilen der Zugangskontrolleinrichtung nur verarbeitet werden konnten. Eine störende Beeinflussung der Alarmanlage durch die Kombination mit der Zugangskontrolleinrichtung wird so ausgeschlossen und die Einhaltung des Regelwerks der VdS Schadenverhütung GmbH, sofern diese vorher gegeben war, auch weiterhin sichergestellt.

Dafür kann jedoch auf die zweifache Ausführung des Eingabegeräts verzichtet werden und dasselbe Eingabegerät sowohl für die Bedienung der Scharf-/Unscharfschalteinrichtung als auch der Zugangskontrolleinrichtung benutzt werden. Entsprechende Statusmeldungen oder Befehle, die zwischen dem Eingabegerät und dem Auswerte- und Steuergerät der Zugangskontrolleinrichtung ausgetauscht werden, werden von der Schnittstelle nach Art einer Weiche lediglich durchgeschleift aber nicht an die Scharf-/Unscharfschalteinrichtung der Alarmeinrichtung weitergegeben. Dazu kann die Schnittstelle eine Logikschaltung oder einen Rechner umfassen, der die eintreffenden Daten auf Muster prüft und nur bei Erfüllung festgelegter Kriterien eine Weitergabe zur Scharf-/Unscharfschalteinrichtung oder einen Empfang von dieser ermöglicht.

Mittels des Auswerte- und Steuergeräts der Zugangskontrolleinrichtung kann eine Prüfung auf eine gültige Zugangsberechtigung vorgenommen werden und nur bei gültiger Zugangsberechtigung werden Schaltbefehle über die Schnittstelle zur Scharf-/Unscharfschalteinrichtung der Alarmeinrichtung übertragen.

Dadurch kann auf eine eigenständige Prüfung der Alarmeinrichtung auf Berechtigungen zur Scharf-/Unscharfschaltung verzichtet werden. Ist keine Zugangsberechtigung für die Zugangskontrolleinrichtung vorhanden, besteht auch kein Zugriff auf die Alarmeinrichtung. Es wird so verhindert, dass ein Benutzer, der zwar keine Zugangsberechtigung hat, trotzdem die Alarmeinrichtung scharf-/unscharf schalten kann.

Gemäß einer Weiterbildung können weitere Geräte der Zugangskontrolleinrichtung direkt oder über einen Datenbus mit der Schnittstelle verbunden sein.

Hierbei kann es sich um Speicher, weitere Eingabegeräte, Melder, weitere Zugangskontrolleinrichtungen, Rechner oder Schnittstellen handeln, die über einen gemeinsamen Datenbus oder ein gemeinsames Kommunikationsnetz mit der vorgenannten Zugangskontrolleinrichtung verbunden oder gekoppelt sind. Zwischen diesen Geräten ist eine ungehinderte Kommunikation möglich, ohne dass dadurch die Alarmeinrichtung beeinflusst werden kann.

Weiterhin können Ein- und Ausgangssignale der weiteren Geräte der Zugangskontrolleinrichtung, die identisch mit im Regelwerk der VdS Schadensverhütung GmbH festgelegten Statusmeldungen, Schaltbefehlen und Programmierbefehlen sind, mittels der Schnittstelle von und zur Scharf-/Unscharfschalteinrichtung durchlässig sein.

Bei den Ausgangssignalen kann es sich um Statusmeldungen handeln, wie Einbruch oder Brand, welche auf diese Weise umfassender ausgewertet werden können. Bei den Eingangssignalen kann es sich um Programmierbefehle handeln, mit denen neue Benutzer-Transponder zugefügt oder bisherige Benutzer Transponder gelöscht werden können. Es ist in diesem Fall einfacher möglich, eine Vielzahl solcher Programmierbefehle zentral von einem Rechner gesteuert vorzunehmen, als jedes Mal umständlich dies mittels eines Programmier-Transponders am Eingabegerät durchführen zu müssen. Da die Durchlässigkeit der Schnittstelle zur Scharf-/Unscharfschalteinrichtung aber nur auf solche Eingangs- und Ausgangssignale beschränkt ist, die mit der Alarmeinrichtung kompatibel sind, wird im Übrigen die Sicherheit der Alarmeinrichtung gegen Sabotage und Hackerangriffe der Scharf-/Unscharfschalteinrichtung nicht beeinträchtigt.

Erfindungsgemäß sind in einem Speicher eines übergeordneten Steuergeräts aktuelle Zugangsdaten, bestehend aus Identifikationsdaten und Berechtigungsdaten für Zugangsorte und Zugangszeiten gespeichert und mittels eines Ein-/Ausgabegeräts einer über ein Netzwerk online verbundenen Zugangskontrolleinrichtung werden in festgelegten Zeitabständen aktuelle Zeitmarken oder Zeitstempel, die ein aktuelles Zeitfenster mit einer Verfallszeit umfassen und bedarfsweise aktuelle Zugangsdaten auf Benutzer-Transponder geschrieben, während diese zur Scharf-/Unscharfschaltung und zum Zwecke eines Zugangsbegehrens mit dem Ein-/Ausgabegerät gekoppelt sind. Bei der Zeitmarke oder dem Zeitstempel, die ein aktuelles Zeitfenster mit einer Verfallszeit umfassen, handelt es sich um Daten, die die zeitliche Gültigkeit des Benutzer-Transponders angeben. Diese Gültigkeit kann auf einige Minuten, Stunden oder einen oder mehrere Tage beschränkt sein. Der Benutzer-Transponder ist dann nur in dem durch die Zeitmarke oder den Zeitstempel festgelegten Zeitfenster gültig und damit automatisch zu anderen Zeiten ungültig.

Hierdurch ist es möglich, anstelle einer Aktualisierung der Zugangsdaten und ihrer zeitlichen Gültigkeit in sämtlichen Alarmeinrichtungen und Zugangskontrolleinrichtungen, die gemeinsam verwaltet werden, diese Angaben auf den Benutzer-Transpondern selbst zu speichern. Geänderte Zugangsdaten können so in einem einzigen Aktualisierungsvorgang gespeichert werden und gelten dann automatisch bei sämtlichen der gemeinsamen Verwaltung zugeordneten Alarmeinrichtungen und Zugangskontrolleinrichtungen. Benutzer-Transponder mit veralteten Zeitmarken oder Zeitstempeln verlieren automatisch ihre Gültigkeit, ohne dass die Alarmeinrichtungen und Zugangskontrolleinrichtungen gezielt aktualisiert werden müssen. Dadurch können sowohl verlorene, entwendete oder als ungültig erklärte Benutzer-Transponder von missbräuchlicher Benutzung ausgeschlossen werden. Mittels der Scharf-/Unscharfschalteinrichtungen der Alarmanlage oder weiterer zur gemeinsamen Verwaltung gehörender online oder offline zugeordneter Alarmanlagen und/oder dem Auswerte- und Steuergerät der Zugangskontrolleinrichtung oder weiterer zur gemeinsamen verwaltungsgehörender online oder offline zugeordneter Zugangskontrolleinrichtungen können bei jedem Lesevorgang der Benutzer-Transponder durch ein zugeordnetes Ein-/Ausgabegerät die Gültigkeit der Zugangsdaten anhand der vom Benutzer-Transponder gelesenen Zeitmarken überprüft werden und nur bei Gültigkeit Schaltvorgänge und/oder Zugangsfreigaben erteilt werden.

Durch die Prüfung der Zeitmarken oder Zeitstempel auf den Benutzer-Transpondern können gültige Benutzer-Transponder von sämtlichen dem Netzwerk zugeordneten Alarmeinrichtungen und Zugangskontrolleinrichtungen akzeptiert werden, gleichgültig, ob sie online oder offline sind.

Nachfolgend wird die Erfindung anhand eines Ausführungsbeispiels erläutert, das in der Zeichnung dargestellt ist. Darin zeigen:
- Fig. 1: ein Blockschaltbild einer Sicherheitseinrichtung, bestehend aus online und offline geschalteten Alarmeinrichtungen und Zugangskontrolleinrichtungen sowie einem übergeordneten Steuergerät,
- Fig. 2: ein weiteres Blockschaltbild mit einer Sicherheitseinrichtung bestehend ausschließlich aus einer online geschalteten Alarmeinrichtung und einer Zugangskontrolleinrichtung sowie einem Steuergerät.

Fig. 1 zeigt ein Blockschaltbild einer Sicherheitseinrichtung, bestehend aus einer Alarmeinrichtung und einer Zugangskontrolleinrichtung mit einem übergeordneten Steuergerät, dem auch weitere online- oder offlinegeschaltete Sicherheitseinrichtungen zugeordnet sind.

Die Alarmeinrichtung umfasst eine Alarmanlage 10 mit mehreren Meldern 12, einer Scharf-/Unscharfschalteinrichtung 14, einem Blockschloss 16 und einem Ein-/Ausgabegerät 20, das gemeinsam auch zur Zugangskontrolleinrichtung gehört. Die Zugangskontrolleinrichtung umfasst weiter ein Auswerte- und Steuergerät 32, ein Türfreigabegerät 24 und einen Türsensor 26. Das gemeinsame Ein-/Ausgabegerät 20 ist über eine Schnittstelle 18 mit der Scharf-/Unscharfschalteinrichtung 14 verbunden. Auch das Auswerte und Steuergerät 32 der Zugangskontrolleinrichtung sowie ein übergeordnetes Steuergerät 30 sind ebenfalls mit der Schnittstelle 18 verbunden und zwar über einen gemeinsamen Datenbus 28 oder Netzwerk. Dem übergeordneten Steuergerät 30 können gemeinsam verwaltete weitere Alarmeinrichtungen und Zugangskontrolleinrichtungen online oder offline zugeordnet sein.

Über das gemeinsame Ein-/Ausgabegerät 20 können Statusmeldungen der Alarmeinrichtung empfangen und Schaltbefehle zur Scharf-/Unscharfschalteinrichtung 14 übermittelt werden. Außerdem können über dasselbe Ein-/Ausgabegerät 20 Zugangsbegehren an die Zugangskontrolleinrichtung übermittelt werden und aktuelle Zugangsdaten empfangen und zusammen mit einer Zeitmarke oder einem Zeitstempel auf einen Benutzer-Transponder geschrieben und dort gespeichert werden. Dazu kann ein gemeinsamer Benutzer-Transponder verwendet werden, der vor ein Schreib-/Lesegerät 34 im Ein-/Ausgabegerät 20 gehalten wird. Statusmeldungen der Alarmeinrichtung und der Zugangskontrolleinrichtung werden über Signalgeber 36 angezeigt. Eine Vorauswahl gewünschter Schaltbefehle wird mittels Tasten 38 getroffen. Durch eine solche Vorauswahl können Schaltbefehle einfacher durch einmaliges Vorhalten des Transponders an das Schreib-/Lesegerät 34 erteilt werden. Programmierbefehle lassen sich anstelle eines Programmier-Transponders einfacher mittels des Rechners 30 eingeben.

Bei der bisher üblichen Bedienung der Sicherheitseinrichtung, bei der die Alarmeinrichtung und die Zugangskontrolleinrichtung vollkommen separat vorhanden waren, musste ein früh am Objekt eintreffender Benutzer zunächst einen Benutzer-Transponder einmal kurz vor das Lesegerät des Eingabegeräts halten und die Statusmeldung abwarten. Es wäre ja möglich, dass die Alarmanlage noch "scharf" geschaltet war und ein sofortiger Zugang verhindert würde.

Angenommen, die Alarmanlage wäre noch "scharf" geschaltet, hätte der Benutzer durch erneutes Vorhalten des Benutzer-Transponders vor das Lesegerät der Scharf-/Unscharfschalteinrichtung 14 den Befehl zur Unscharfschaltung erteilen müssen. Nach Öffnen des Blockschlosses 16 und Abwarten der Statusmeldung "unscharf" hätte der Benutzer dann über ein getrenntes Eingabegerät für die Zugangskontrolleinrichtung ein Zugangsbegehren eingeben müssen, ehe nach positiver Prüfung endlich der Zugang durch Betätigen des Türfreigabegeräts 24 möglich würde.

Wäre die Alarmanlage bereits "unscharf" geschaltet gewesen, dürfte der Benutzer den Benutzer-Transponder nicht noch ein zweites Mal vor das Lesegerät halten, da in dem Falle die Anlage eventuell wieder "scharf" geschaltet worden wäre. Es sei denn, einer der Melder 12 hätte ein offenes Fenster oder eine offene Tür oder eine anwesende Person ermittelt und zusammen mit der Meldung dieses Ereignisses als Status die Scharfschaltung verhindert.

Ist das zweimalige Vorhalten des Benutzer-Transponders versehentlich aus Routine erfolgt, so wird der Zugang nochmals verzögert, da die Scharfschaltung der Alarmeinrichtung erst wieder rückgängig gemacht werden muss.

Die neuerungsgemäße Sicherheitseinrichtung vereinigt nicht nur das Eingabegerät sowohl für die Alarmeinrichtung als auch für die Zugangseinrichtung in Verbindung mit der Schnittstelle 18, sondern vereinfacht dessen Bedienung. Zusätzlich wird durch eine Schreibfunktion auch das Beschreiben der Benutzer-Transponder mit aktuellen Zugangsdaten aus Identifikationsdaten und Berechtigungsdaten und ergänzenden Zeitmarken oder Zeitstempel ermöglicht.

Berechtigungsdaten beinhalten Zugangsorte und Zugangszeiten, die generell für einen Benutzer-Transponder gelten, es also erlauben, einem Benutzer mittels seines Benutzer-Transponders den Zugang zu ausgewählten Orten und zu ausgewählten Zeiten zu ermöglichen, sofern als weitere Voraussetzung der Benutzer-Transponder noch gültig ist. Zeitmarken oder Zeitstempel umfassen ein aktuelles Zeitfenster mit einer Verfallszeit und bilden die weitere Voraussetzung für die Gültigkeit des Benutzer-Transponders. Sie können Zeitfenster von mehreren Minuten, Stunden oder einem Tag oder mehreren Tagen umfassen und müssen nach Ablauf der Verfallszeit des Zeitfensters wieder erneuert werden, wenn der Benutzer-Transponder mit seinen sonstigen Zugangsdaten weiterhin Gültigkeit erhalten soll. Dazu muss der Benutzer-Transponder zu Beginn eines neuen Zeitfensters, in der Regel also bei einem mit einem Kalendertag übereinstimmenden Zeitfenster morgens zunächst ein Ein-/Ausgabegerät 20 aufsuchen, das mit einem Auswerte- und Steuergerät 32 verbunden ist und Schreibbefehle über das Ein-/Ausgabegerät 20 ausführen kann. Dieses Ein-/Ausgabegerät 20 muss online mit dem übergeordneten Steuergerät 30 verbunden sein, denn von diesem Steuergerät 30 werden sämtliche Zugangsberechtigungen verwaltet und neue Zeitmarken oder Zeitstempel erteilt. Vorzugsweise befindet sich ein solches Ein-/Ausgabegerät 20 an einem Grundstück- oder Gebäudeeingang, den ein Benutzer als erstes passieren muss, ehe er weitere gesicherte Bereiche oder Räume aufsuchen kann. Diese Bereiche oder Räume können durch weitere Alarmeinrichtungen und Zugangskontrolleinrichtungen geschützt sein und ebenfalls die Bedienung eines Ein-/Ausgabegeräts erfordern. In Fig. 1 sind solche weiteren abgesetzten Sicherheitseinrichtungen 40 vorhanden und dargestellt.

Bei jedem Vorhalten eines Benutzer-Transponders an das Schreib-/Lesegerät 34 eines Ein-/Ausgabegeräts 20 wird zuerst mittels des jeweiligen Auswerte- und Steuergeräts 32 die zeitliche Gültigkeit der Zeitmarke oder des Zeitstempels auf dem Benutzer-Transponder überprüft und bei zeitlichem Ablauf gegebenenfalls aktualisiert, wenn das Auswerte- und Steuergerät 32 online mit dem übergeordneten Steuergerät 30 verbunden ist und das Steuergerät 30 die Aktualisierung der Zeitmarke oder des Zeitstempels autorisiert. Besteht keine online-Verbindung zum übergeordneten Steuergerät 30, so kann nur eine Überprüfung der zeitlichen Gültigkeit der Zeitmarke oder des Zeitstempels, aber keine Aktualisierung vorgenommen werden. Sofern die Zeitmarke oder der Zeitstempel aber bereits aktualisiert wurden und gültig sind, kann der Benutzer-Transponder im Rahmen seiner Berechtigungen eingesetzt werden.

Ehe ein Zugriff über die Schnittstelle 18 auf die Scharf-/Unscharfschalteinrichtung 14 der Alarmanlage 10 erfolgen kann, wird stets zuerst geprüft, ob gültige Zugangsdaten, also gültige Identifikationsdaten und Berechtigungsdaten für Zugangsorte und Zugangszeiten vorhanden sind und ob das durch die Zeitmarke oder den Zeitstempel festgelegte Zeitfenster noch gültig oder bereits verfallen ist. Nur wenn sämtliche Merkmale noch gültig sind, wird nachfolgend ein Zugriff über die Schnittstelle 18 auf die Scharf-/Unscharfschalteinrichtung 14 der Alarmanlage 10 erlaubt. Nachfolgend wird davon ausgegangen, dass der Benutzer-Transponder gültige Zugangsdaten und eine gültige Zeitmarke oder einen gültigen Zeitstempel trägt.

Zur Vorauswahl von Befehlen sind Tasten 38 und zur Anzeige von Meldungen sind Signalgeber 36 am Ein-/Ausgabegerät 20 angeordnet. Mittels einer der Tasten 38 kann eine Vorauswahl in Form von "Kommen" oder "Gehen" getroffen werden und anschließend durch einmaliges Vorhalten des Benutzer-Transponders an das Schreib-/Lesegerät 34 die komplette Befehlsabfolge veranlasst werden. Bei der Vorauswahl "Kommen" und Vorhalten des Benutzer-Transponders wird zuerst über die Schnittstelle 18 die Scharf-/Unscharfschalteinrichtung 14 nach dem Status befragt, im Falle des Status "scharf" wird der Schaltbefehl "unscharf" erteilt und nach Öffnen des Blockschlosses 16 oder im Falle des bereits vorhandenen Status "unscharf" über die Schnittstelle 18 das Auswerte- und Steuergerät 32 mit der Prüfung des Zugangsbegehrens und bei positivem Prüfungsergebnis mit der Aktivierung des Türfreigabegeräts 24 beauftragt.

Bei der Vorauswahl "Gehen" und anschließendem einmaligen Vorhalten des Benutzer-Transponders an das Schreib-/Lesegerät 34 wird über einen Türsensor 26 der Schließzustand der Zugangstür durch das Auswerte und Steuergerät 32 verifiziert und bei geschlossenem Zustand die Scharf-/Unscharfschalteinrichtung 14 angewiesen, die Alarmanlage 10 in den Zustand "scharf" zu schalten. Nach Abfrage des Zustands der Melder 12 und Feststellung, dass alle Fenster und Türen geschlossen sind und sich keine Person mehr in den zu schützenden Räumen aufhält, wird die Alarmanlage 10 "scharf" geschaltet, ohne dass der Benutzer noch weitere Aktionen vornehmen muss. Anderenfalls wird über einen der Signalgeber 36 angezeigt, dass die Alarmanlage 10 nicht "scharf" geschaltet werden kann und einen Eingriff durch den Benutzer erforderlich macht.

Die Schnittstelle 18 umfasst eine Logikschaltung oder einen Rechner, der Ein- und Ausgangssignale oder Signalfolgen oder Datenwörter auf Zulässigkeit oder Unzulässigkeit hinsichtlich von im Regelwerk der VdS Schadenverhütung GmbH festgelegten Statusmeldungen, Schaltbefehlen und Programmierbefehlen überwacht, zulässige Ein- und Ausgangssignale oder Signalfolgen oder Datenwörter von und zur Scharf-/Unscharfschalteinrichtung 14 zulässt und unzulässige sperrt und auf diese Weise die Scharf-/Unscharfschalteinrichtung 14 für unzulässige Ein- und Ausgangssignale oder Signalfolgen oder Datenwörter von der Zugangskontrolleinrichtung und dem übergeordneten Steuergerät 30 sowie vom Ein-/Ausgabegerät 20 entkoppelt. Damit erfüllt die Alarmeinrichtung trotz der Verbindung mit der Zugangskontrolleinrichtung dieselben Anforderungen und Eigenschaften, die sie auch als eigenständige autarke Alarmeinrichtung gehabt hätte.

Alle anderen Ein- und Ausgangssignale oder Signalfolgen oder Datenwörter die zwischen Teilen der Zugangskontrolleinrichtung und/oder Peripheriegeräten und/oder dem Ein-/Ausgabegerät 20 ausgetauscht werden, werden hingegen unbehindert durchgeschleift.

Bei der Darstellung in Fig. 2 entspricht die Sicherheitseinrichtung weitgehend derjenigen aus Fig. 1, allerdings ist sie in Bezug zum Steuergerät 30 aus Fig. 1 stets online geschaltet. Das Auswerte- und Steuergerät 22 erhält stets aktualisierte Zugangsdaten vom Steuergerät 30, so dass Benutzer-Transponder keine Zeitmarke oder Zeitstempel benötigen.

## Patentansprüche

1. Sicherheitseinrichtung, bestehend aus einer Alarmeinrichtung und einer Zugangskontrolleinrichtung, wobei die Alarmeinrichtung eine Alarmanlage (10), eine Scharf-/Unscharfschalteinrichtung (14), ein Eingabegerät, wenigstens einen vom Eingabegerät lesbaren Benutzertransponder und ein Blockschloss (16) umfasst und die Zugangskontrolleinrichtung ein Auswerte- und Steuergerät (32), ein Türentriegelungsgerät (24), ein Ein-/Ausgabegerät (20) und wenigstens einen vom Eingabegerät lesbaren oder vom Ein-/Ausgabegerät lesbaren und beschreibbaren Benutzertransponder umfasst, wobei die Scharf-/Unscharfschalteinrichtung der Alarmeinrichtung eine Schnittstelle (18) umfasst, die sowohl mit dem Auswerte- und Steuergerät als auch dem Ein-/Ausgabegerät der Zugangskontrolleinrichtung gekoppelt ist, wobei das Ein-/Ausgabegerät der Zugangskontrolleinrichtung mit dem Eingabegerät der Alarmeinrichtung vereint ist, aber die Scharf-/Unscharfschalteinrichtung durch die Schnittstelle von vordefinierten unzulässigen Ein- und Ausgangssignalen entkoppelt ist und der wenigstens eine Benutzertransponder einen Speicher umfasst, in dem Zugangsdaten der Alarmeinrichtung und der Zugangskontrolleinrichtung gespeichert sind, **dadurch gekennzeichnet, dass** in einem Speicher eines übergeordneten Steuergeräts (30) aktuelle Zugangsdaten, bestehend aus Identifikationsdaten und Berechtigungsdaten für Zugangsorte und Zugangszeiten gespeichert sind und mittels des Ein-/Ausgabegeräts der über ein Netzwerk online verbundenen Zugangskontrolleinrichtung in festgelegten Zeitabständen Zeitmarken oder Zeitstempel, die ein aktuelles Zeitfenster mit einer Verfallszeit umfassen, und bedarfsweise aktuelle Zugangsdaten, auf Benutzertransponder geschrieben werden, während diese zur Scharf-/Unscharfschaltung und zum Zwecke eines Zugangsbegehrens mit dem Ein-/Ausgabegerät gekoppelt sind.

2. Sicherheitseinrichtung nach Anspruch 1, **dadurch gekennzeichnet, dass** mittels der Scharf-/Unscharfschalteinrichtungen der Alarmanlage oder weiterer zu einer gemeinsamen Verwaltung gehörender online oder offline zugeordneter Alarmanlagen und/oder dem Auswerte- und Steuergerät der Zugangskontrolleinrichtung oder weiterer zur gemeinsamen Verwaltung gehörender online oder offline zugeordneter Zugangskontrolleinrichtungen bei jedem Lesevorgang der Benutzer-Transponder durch ein zugeordnetes Ein-/Ausgabegerät die Gültigkeit der Zugangsdaten anhand der vom Benutzer-Transponder gelesenen Zeitmarken oder Zeitstempel überprüft werden und nur bei Gültigkeit Schaltvorgänge und/oder Zugangsfreigaben erteilt werden.

3. Sicherheitseinrichtung nach Anspruch 1 oder 2, **dadurch gekennzeichnet, dass** mittels des Auswerte- und Steuergeräts der Zugangskontrolleinrichtung eine Prüfung auf eine gültige Zugangsberechtigung vorgenommen wird und nur bei gültiger Zugangsberechtigung Schaltbefehle über die Schnittstelle zur Scharf-/Unscharfschalteinrichtung der Alarmeinrichtung übertragen werden.

4. Sicherheitseinrichtung nach einem der Ansprüche 1 bis 3, **dadurch gekennzeichnet, dass** weitere Geräte der Zugangskontrolleinrichtung direkt oder über einen Datenbus mit der Schnittstelle verbunden sind.

5. Sicherheitseinrichtung nach Anspruch 4, **dadurch gekennzeichnet, dass** Ein- und Ausgangssignale der weiteren Geräte der Zugangskontrolleinrichtung, wie Statusmeldungen, Schaltbefehle und Programmierbefehle mittels der Schnittstelle von und zur Scharf-/Unscharfschalteinrichtung durchlässig sind.

## Claims

1. Security device, consisting of an alarm device and an access control device, wherein the alarm device comprises an alarm system (10), an arming/disarming device (14), an input unit, at least one user transponder readable by the input unit and a blocking lock (16), and the access control device comprises an evaluating and control unit (32), a door unlock unit (24), an input/output unit (20) and at least one user transponder readable by the input unit or readable and able to be written to by the input/output unit, wherein the arming/disarming device of the alarm device comprises an interface (18) that is coupled both to the evaluating and control unit and to the input/output unit of the access control device, wherein the input/output unit of the access control device is combined with the input unit of the alarm device, but the arming/disarming device is decoupled from predefined inadmissible input and output signals by the interface, and the at least one user transponder comprises a memory that stores access data of the alarm device and of the access control device, **characterized in that** a memory of a superordinate control unit (30) stores current access data, consisting of identification data and authorization data for access locations and access times, and the input/output unit of the access control device connected online via a network is used to write time markers or timestamps, which comprise a current time window with an expiry time and if necessary current access data to user transponders at stipulated intervals of item, while said user transponders are coupled to the input/output unit for the purpose of arming/disarming and for the purpose of an access request.

2. Security device according to Claim 1, **characterized in that** the arming/disarming devices of the alarm system or of further alarm systems belonging to a common administration, and associated online or offline, and/or the evaluating and control unit of the access control device or of further access control devices belonging to the common administration, and associated online or offline, is/are used for every read operation on the user transponders by means of an associated input/output unit to check the validity of the access data on the basis of the time markers or timestamps read from the user transponder and to grant switching operations and/or access clearances only in the event of validity.

3. Security device according to Claim 1 or 2, **characterized in that** the evaluating and control unit of the access control device performs a check for a valid access authorization, and only valid access authorization results in switching commands being transmitted to the arming/disarming device of the alarm device via the interface.

4. Security device according to one of Claims 1 to 3, **characterized in that** further units of the access control device are connected to the interface directly or via a data bus.

5. Security device according to Claim 4, **characterized in that** input and output signals of the further units of the access control device, such as status reports, switching commands and programming commands, are transmittable from and to the arming/disarming device by means of the interface.

## Revendications

1. Dispositif de sécurité constitué d'un dispositif d'alarme et d'un dispositif de contrôle d'accès, le dispositif d'alarme comprenant une installation d'alarme (10), un dispositif (14) de commutation entre activation et désactivation, un appareil d'introduction, au moins un transpondeur d'utilisateur lisible par l'appareil d'introduction et une serrure de blocage, le dispositif de contrôle d'accès comprenant un appareil (32) d'évaluation et de commande, un appareil (24) de déverrouillage de porte, un appareil (20) d'introduction et de sortie et au moins un transpondeur d'utilisateur que l'appareil d'introduction et de sortie peut lire et sur lequel il peut écrire, le dispositif de commutation entre activation et désactivation du dispositif d'alarme comprenant une interface (18) raccordée à la fois à l'appareil d'évaluation et de commande et à l'appareil d'introduction et de sortie du dispositif de contrôle d'accès, l'appareil d'évaluation et de commande et l'appareil d'introduction et de sortie du dispositif de contrôle d'accès étant réunis à l'appareil d'introduction du dispositif d'alarme mais l'interface bloquant l'entrée dans le dispositif de commutation entre activation et désactivation de signaux non autorisés d'entrée et de sortie prédéfinis et le ou les transpondeurs d'utilisateur comprenant une mémoire dans laquelle sont conservées des données d'accès du dispositif d'alarme et du dispositif de contrôle d'accès,
**caractérisé en ce que**
des données d'accès actualisées, constituées de données d'identification et de données d'autorisation pour des sites et des instants d'accès sont conservées dans une mémoire d'un appareil de commande (30) d'ordre hiérarchique supérieur et des balises temporelles ou repères temporels qui comprennent une fenêtre temporelle actualisée et un instant d'expiration, ainsi qu'éventuellement des données d'accès, sont inscrits à des intervalles de temps définis sur des transpondeurs d'utilisateur au moyen d'un appareil d'introduction et de sortie du dispositif de contrôle d'accès raccordé en ligne par l'intermédiaire d'un réseau, ces données étant couplées à l'appareil d'introduction et de sortie en vue d'une demande d'accès.

2. Dispositif de sécurité selon la revendication 1, **caractérisé en ce que** lors de chaque opération de lecture des transpondeurs d'utilisateur par un appareil d'introduction et de sortie, les dispositifs de contrôle d'accès de l'installation d'alarme ou d'autres installations d'alarme qui font partie d'une gestion commune, associées en ligne ou hors ligne, et/ou l'appareil d'évaluation et de commande du dispositif de contrôle d'accès ou d'autres dispositifs de contrôle d'accès qui font partie d'une gestion commune, associés en ligne ou hors ligne, vérifient la validité des données d'accès à l'aide des balises temporelles ou des repères temporels lus par les transpondeurs d'utilisateur, les opérations de commutation et/ou les ouvertures d'accès n'étant autorisées qu'en cas de validité.

3. Dispositif de sécurité selon les revendications 1 ou 2, **caractérisé en ce qu'**une vérification de l'existence d'une autorisation d'accès valide est réalisée au moyen de l'appareil d'évaluation et de commande du dispositif de contrôle d'accès et **en ce que** les ordres de commutation donnés au dispositif de commutation entre activation et désactivation du dispositif d'alarme ne sont transmis qu'au cas où l'autorisation d'accès est valide.

4. Dispositif de sécurité selon l'une des revendications 1 à 3, **caractérisé en ce que** d'autres appareils du dispositif de contrôle d'accès sont reliés à l'interface, directement ou indirectement par l'intermédiaire d'un bus.

5. Dispositif de sécurité selon la revendication 4, **caractérisé en ce que** l'interface permet d'échanger dans les deux sens avec le dispositif de commutation entre activation et désactivation des signaux d'entrée et de sortie des autres appareils du dispositif de contrôle d'accès, comme des messages de statut, des ordres de commutation et des ordres programmés.
